# EUROPÄISCHE PATENTSCHRIFT

(11) **EP 2 818 618 B1**
(45) Veröffentlichungstag und Bekanntmachung des Hinweises auf die Patenterteilung: **20.09.2017**
(21) Anmeldenummer: 14160699.6
(22) Anmeldetag: 19.03.2014
(51) Int. Cl.: E05F 5/12, E05F 15/63

(54) **Vorrichtung zur Regelung der Schließfolge einer zweiflügeligen Drehtüranlage**
Device for regulating the closing sequence of a two-leaf revolving door assembly
Dispositif de régulation de la séquence de fermeture d'une installation de porte rotative à deux battants

(30) Priorität: 28.06.2013 DE 102013212651
(43) Veröffentlichungstag der Anmeldung: 31.12.2014
(73) Patentinhaber: GEZE GmbH, 71229 Leonberg (DE)
(72) Erfinder: Notter, Felix, 71229 Leonberg (DE)

(56) Entgegenhaltungen:
- WO-A1-02/064927
- DE-A1-102009 004 506
- DE-B3-102006 028 875
- FR-A- 639 655

## Beschreibung

Die Erfindung betrifft eine Vorrichtung zur Regelung der Schließfolge einer zweiflügeligen Drehtüranlage nach dem Oberbegriff des Patentanspruchs 1.

Aus der DE 10 2006 028 875 B3 ist eine Vorrichtung zur Regelung der Schließfolge einer zweiflügeligen Drehtüranlage, welche einen überschlagenden Gangflügel und einen unterschlagenden Standflügel aufweist, bekannt. Der Gangflügel und der Standflügel sind jeweils mit einer Abtriebswelle einer Antriebseinrichtung wirkverbunden. Ferner ist eine Blockiereinrichtung vorhanden, durch welche der Gangflügel abhängig von der Position des Standflügels blockier- bzw, freigebbar ist, indem sie einen Ankopplungspunlct für ein mechanisches Übertragungselement aufweist. Die Blockiereinrichtung wirkt auf ein bewegliches Bauteil der Antriebseinrichtung des Gangflügels ein, indem sie eine mit dem beweglichen Bauteil Über ein Freilauflager gekoppelte Bremstrommel aufweist, welche mit mindestens einem, die Bremstrommel zumindest abschnittsweise umgreifenden, gegen die Bremstrommel federbeaufschlagten Bremselement zusammenwirkt. Die Blaclciereinrichtung weist ferner mindestens ein Spreizelement auf, welches mit dem Bremselement zusammenwirkt, indem ein Verschwenken des Spreizelements das Bremselement von der Bremstrommel lüftet.

In der FR 639 655 A ist eine Bremse für ein Kraftfahrzeug gezeigt, deren zwei Bremsbacken gegenüber der Bremstrommel durch zwei sich um einen Wellenmittelpunkt drehende Spreizbolzen gesteuert werden.

Der Erfindung liegt die Aufgabe zugrunde, eine Vorrichtung zur Regelung der Schließfolge einer zweiflügligen Drehtüranlage zu schaffen, deren Blockiereinrichtung kompakt aufgebaut und in ihrer Bremskraft einfach einstellbar ist.

Die Aufgabe wird durch die Merkmale des Patentanspruchs 1 gelöst,
Die Unteransprüche bilden vorteilhafte Ausgestaltungsmöglichkeiten der Erfindung.

Das Spreizelement der Blockiereinrichtung umfasst erfindungsgemäß mindestens zwei Spreizbolzen, wobei die Spreizbolzen voneinander beabstandet angeordnet sind und die Mittellängsachsen der Spreizbolzen zumindest annährend parallel zueinander angeordnet sind. Hierdurch wird ein äußerst kompakt Aufbau erreicht. In einer vorteilhaften Ausführung sind die Spreizbolzen an einer mit dem mechanischen Übertragungselement wirkverbundenen Welle parallel zu deren Drehachse angeordnet. Die Spreizbolzen sind exzentrisch an der Welle angeordnet.

Die Welle kann drehfest mit einem den Ankopplungspunkt für das mechanische Übertragungselement tragenden Hebel verbunden sein, womit eine Verlagerung des Übertragungselements auf einfachste Weise zu den Spreizbolzen übertragen wird. Erfindungsgemäß greift der Schaft einer das Bremselement vorspannenden Spannschraube zwischen den Spreizbolzen hindurch. Hierdurch ist - bei äußerst kompaktem Aufbau - die Bremskraft auf einfachste Weise einstellbar.

Der Schaft der Spannschraube kann zumindest in dem zwischen den Spreizbolzen hindurchgreifenden Bereich eine Verjüngung aufweisen, was ein Verschwenken der die Spreizbolzen tragenden Welle ermöglicht.

Im Nachfolgenden wird ein Ausführungsbeispiel in der Zeichnung anhand der Figuren näher erläutert.

Dabei zeigen:
- Fig. 1: eine zweiflügelige Drehtüranlage mit einer Vorrichtung zur Regelung der Schließfolge in Frontansicht;
- Fig. 2: eine schematische Darstellung einer Antriebseinrichtung mit Anordnung der erfindungsgemäßen Blockiereinrichtung;
- Fig. 3: eine perspektivische Ansicht der erfindungsgemäßen Blockiereinrichtung mit geschlossenen Gehäuseelementen;
- Fig. 4: eine Ansicht gemäß Fig. 3, jedoch ohne Deckel;
- Fig. 5: eine Ansicht gemäß Fig. 4, jedoch ohne Bremstrommel und Freilauflager;
- Fig. 6: eine Ansicht gemäß Fig. 5, jedoch ohne Gehäuse;
- Fig. 7: eine Ansicht gemäß Fig. 5, jedoch aus einer anderen Perspektive;
- Fig. 8: eine Ansicht gemäß Fig. 7, jedoch ohne Bremsbacken;
- Fig. 9a: eine schematische Ansicht der mit den Spreizbolzen zusammenwirkenden Stirnkanten der Bremsbacken, in einem ersten Betriebszustand;
- Fig. 9b: eine Ansicht gemäß Fig. 9a, jedoch in einem zweiten Betriebszustand;
- Fig. 9c: eine Ansicht gemäß Fig. 9a und 9b, jedoch in einem dritten Betriebszustand.

Die Fig. 1 zeigt eine zweiflügelige Drehtüranlage 1 mit einem überschlagenden Gangflügel 2 und einem unterschlagenden Standflügel 3, welche über scharnierartige Beschläge 4 um jeweils eine vertikale Drehachse drehbar an einem ortsfesten Türrahmen 5 gelagert sind. Der Gangflügel 2 und der Standflügel 3 sind jeweils mit einer als Drehtürantrieb ausgebildeten Antriebseinrichtung 6, 7 wirkverbunden, welche im oberen horizontalen Bereich des Türrahmens 5 montiert sind.

In den Gehäusen 8, 9 der Antriebseinrichtungen 6, 7 sind jeweils als Abtriebswelle 10, 11 mit vertikalen Drehachsen ausgebildete Abtriebsglieder gelagert, wobei die Enden der Abtriebswellen 10, 11 aus den Gehäusen 8, 9 jeweils herausragen. An dem unteren, d.h. dem Gangflügel 2 bzw. dem Standflügel 3 zugewandten Ende der Abtriebswellen 10, 11 sind jeweils als Gleitarm 12, 13 ausgebildete Kraftübertragungselemente drehfest montiert. Das andere Ende des Gleitarms 12, 13 ist jeweils mittels eines Gleiters in jeweils einer im Bereich der oberen horizontalen Kante des Gangflügels 2 bzw. des Standflügels 3 montierten Gleitschiene 14, 15 linear verschiebbar geführt. Eine Drehbewegung der Abtriebswelle 10, 11 der Antriebseinrichtung 6, 7 bewirkt, dass der Gleitarm 12, 13 verschwenkt wird und über den in der Gleitschiene 14, 15 geführten Gleiter den Gangflügel 2 bzw. den Standflügel 3 bewegt.

Die Antriebseinrichtungen 6, 7 weisen jeweils eine hier nicht dargestellte Steuerungseinrichtung auf, welche den Bewegungsablauf der Antriebseinrichtungen 6, 7 steuert, z.B. abhängig von Sensorsignalen und/oder manuellen Schalthandlungen. Die Steuerungseinrichtung kann eine Speichereinrichtung umfassen, in welcher die zum Betrieb der Antriebseinrichtungen 6, 7 erforderlichen Parameter nichtflüchtig speicherbar sind.

Eine Vorrichtung zur Regelung der Schließfolge bewirkt, dass bei nicht in seiner Schließlage befindlichem Standflügel 3 der Gangflügel 2 nicht in Schließrichtung bewegt werden kann, sondern solange in zumindest teilgeöffneter Stellung verbleibt, bis der Standflügel 3 seine Geschlossenlage erreicht hat. Hierzu ist eine Blockiereinrichtung 24 vorgesehen, deren Anordnung in der Antriebseinrichtung 6 des Gangflügels 2 in der Fig. 2 dargestellt ist.

Wie es in der Fig. 2 gezeigt ist, weist die Antriebseinrichtung 6 einen elektrischen Antriebsmotor 16 auf, dessen Motorwelle 17 auf der in der Zeichnung linken Seite mit einem Getriebe 18 zusammenwirkt, welches beispielsweise, wie hier dargestellt, als Schnecken-Stirnrad-Getriebe ausgebildet sein kann. Das Getriebe 18 wirkt mit der in einem Lager 19 gelagerten Abtriebswelle 10 der Antriebseinrichtung 6 zusammen, so dass eine Drehbewegung der Motorwelle 17 eine durch das Getriebe 18 untersetzte Drehbewegung der Abtriebswelle 10 bewirkt. Mit einer Stufe des Getriebes 18, beispielsweise mittels einer mit einer Getriebestufe wirkverbundenen Riemenscheibe, wirkt außerdem ein Kraftübertragungselement 20 zusammen, welches in einen Zylinder 22 eingreift und dort mit einem Federteller 21 verbunden ist. Zwischen dem Federteller 21 und einer Wandung im Endbereich des Zylinders 22 stützt sich eine Schließerfeder 23 ab und beaufschlagt somit das Kraftübertragungselement 20. Hierdurch wird bewirkt, dass bei einer durch den Antriebsmotor 16 betätigten Drehbewegung der Abtriebswelle 10 der Antriebseinrichtung 2 in Öffnungsrichtung die Schließerfeder 23 vorgespannt wird. Wenn die Bestromung des Antriebsmotors 16 beendet wird, entspannt sich die Schließerfeder 23 sodann wieder und bewirkt über das Kraftübertragungselement 20 und das Getriebe 18 eine Drehbewegung der Abtriebswelle 10 der Antriebseinrichtung 2 in Schließrichtung.

Prinzipiell ist eine Feststellung der Abtriebswelle 10 der Antriebseinrichtung 6 bei zumindest teilweise geöffneter Position des angeschlossenen Flügels allein durch den Antriebsmotor 16 möglich, indem der Antriebsmotor 16 nach Erreichen dieser Position der Abtriebswelle 10 dauerbestromt bleibt und somit eine die Kraft der Schließerfeder 23 kompensierende Gegenkraft erzeugt. Hierdurch würden jedoch ein hoher Stromverbrauch und gegebenenfalls auch eine störende Geräuschemission durch den stillstehend dauerbestromten Antriebsmotor 16 anfallen.

Um diesen Nachteil zu vermeiden, ist stirnseitig an den Antriebsmotor 16 anschließend eine Blockiereinrichtung 24 vorgesehen, welche mit der Motorwelle 17 des Antriebsmotors 16 zusammenwirkt. Die Blockiereinrichtung 24, welche in den nachfolgenden Abbildungen noch detailliert dargestellt wird, weist einen schwenkbaren einarmigen Hebel 26 auf, welcher in einem Ankopplungspunkt 27 mit einem Übertragungselement 28 verbunden ist. Das hier nur abschnittsweise dargestellte Übertragungselement 28, welches als Schubglied, beispielsweise als Schubstange oder Bowdenzug ausgebildet sein kann, ist, wie auch die Blockiereinrichtung 24, ein Bestandteil der Vorrichtung zur Regelung der Schließfolge und erstreckt sich zum Standflügel 3, insbesondere zu einem mit dem Standflügel 3 bewegungsgekoppelten Bauteil der Antriebseinrichtung 7 des Standflügels 3. In der gezeigten Stellung des Hebels 26 ist die Blockiereinrichtung 24 in ihrem die Bewegung der Motorwelle 17 blockierenden Zustand. Das Erreichen der Schließlage des Standflügels 3 führt zu einer Verlagerung des Übertragungselements 28 und somit zu einem Verschwenken des Hebels 26, wodurch die Blockiereinrichtung 24 die Bewegung der Motorwelle 17 freigibt und der Gangflügel 2 sodann unter Entspannung der Schließerfeder 23 geschlossen werden kann.

Fig. 3 zeigt eine perspektivische Ansicht der Blockiereinrichtung 24, wobei der Antriebsmotor 16, der Übersichtlichkeit halber hier, außer der Motorwelle 17, nicht dargestellt ist. Ein Anschlussflansch 25, welcher ein Gehäuse 29 der Blockiereinrichtung 24 trägt, dient zum Anschluss der Blockiereinrichtung 24 an den Antriebsmotor 16. Das Gehäuse 29 weist einen Lagerflansch 30 auf, in welchem der Hebel 26 drehbar gelagert ist. Ferner weist das Gehäuse 29 seitlich Aussparungen 31 auf, welche mit einem Werkzeug den Zugriff auf eine in dieser Ansicht nicht sichtbare Spannschraube 45 ermöglichen. Stirnseitig ist das Gehäuse 29 mittels eines Deckels 32 verschlossen, welcher mit dem Gehäuse 29 verschraubt ist.

In den Ansichten der folgenden Figuren werden nach und nach einzelne Bauteile der Blockiereinrichtung 24 weggelassen, um Details der Blockiereinrichtung 24, welche durch diese Bauteile verdeckt sind, zu zeigen.

In der Darstellung gemäß Fig. 4 ist der Deckel 29 weggelassen. Sichtbar ist nun das Wellenende 33 der Motorwelle 17, welches in das Gehäuse 29 der Blockiereinrichtung 24 eingreift. Auf dem Wellenende 33 ist ein Freilauflager 34 angeordnet, auf welchem eine Bremstrommel 35 gelagert ist. Das Freilauflager 34 bewirkt, dass eine Drehung der Bremstrommel 35 gegenüber dem Wellenende 33 in einer Richtung möglich, in der anderen Richtung jedoch gesperrt ist. Die Bremstrommel 35 wird seitlich von zwei sichelförmigen Bremsbacken 36, 37 umgriffen, welche in der Zeichnung unten mittels Lagern 38, 39 im Gehäuse der Blockiereinrichtung 24 schwenkbar gelagert sind. Die den Lagern 38, 39 abgewandten Stirnkanten der Bremsbacken 36, 37 sind in der Zeichnung oben beabstandet, wobei in diesen Abstand ein Spreizbolzen 40 eingreift, wobei der Durchmesser des Spreizbolzens 40 geringfügig kleiner ist als der Abstand Stirnkanten der Bremsbacken 36, 37. Dieser wird bestimmt durch den Grad der Abnutzung der in dieser Ansicht noch nicht sichtbaren Bremsbeläge 42, 43 der Bremsbacken 36, 37, welche beider gezeigten Stellung des Spreizbolzens 40 an der Bremstrommel 35 anliegen. Der Spreizbolzen 40 ist mit dem Hebel 26 gekoppelt und parallel neben der Drehachse des Hebels 26 angeordnet. Ein zweiter, auf der anderen Seite der Drehachse des Hebels 26 spiegelsymmetrisch angeordneter Spreizbolzen 41 ist in dieser Ansicht noch nicht sichtbar.

In der Darstellung gemäß Fig. 5 ist nun zusätzlich auch die Bremstrommel 35 mit dem Freilauflager 34 weggelassen. Sichtbar sind nun die an den Innenbögen der Bremsbacken 36, 37 angeordneten Bremsbeläge 42, 43, welche aus einem geeigneten Material ausgebildet sind, d.h. verschleißarm und mit einem hohen Reibwert.

In der Darstellung gemäß Fig. 6 ist nun zusätzlich auch das Gehäuse 29 weggelassen, so dass die im Gehäuse 29 gelagerten Bauteile nun quasi "freischwebend" gezeigt sind. Sichtbar ist nun die Spannschraube 45, deren Schaft eine Bohrung der in der Zeichnung linken Bremsbacke 36 mit Spiel durchgreift und deren Gewindeschaft 49 in ein Innengewinde der in der Zeichnung rechten Bremsbacke 37 eingreift. Zwischen dem Schraubenkopf 46 der Spannschraube 45 und der linken Bremsbacke 36 stützt sich eine Spannfeder 47 ab, so dass die beiden Bremsbacken 36, 37 gegeneinander beaufschlagt sind und mit ihren Bremsbelägen 42, 43 gegen die Bremstrommel 35 gepresst werden. Die Spannschraube 45 weist an beiden Stirnenden, d.h. sowohl an ihrem Schraubenkopf 46 als auch an ihrem Gewindeschaft 49, eine Ausformung zum Eingriff eines Verstellwerkzeugs auf, in diesem Ausführungsbeispiel einen Schlitz zum Eingriff eines geeigneten Schraubendrehers, so dass die Spannschraube 45 von beiden Seiten betätigbar ist, um die Vorspannung der Spannfeder 47 zu verstellen. Die Ansicht dieser Figur zeigt außerdem, dass der Hebel 26 im Bereich seiner Drehachse mit einer Welle 44 drehfest verbunden ist, welche drehbar in einer komplementären Buchse des Lagerflanschs 30 des Gehäuses 29 gelagert ist. In dem die Welle 44 überdeckenden Ende des Hebels 26 sind zwei Öffnungen erkennbar, innerhalb derer die oberen Enden der beiden Spreizbolzen 40, 41 sichtbar sind.

In der Darstellung gemäß Fig. 7 werden die in der Fig. 5 bereits gezeigten Bauteile der Blockiereinrichtung 24 aus einer anderen Perspektive gezeigt. Es ist nun erkennbar, dass eine Verjüngung 48 des Schafts der Spannschraube 45 den zwischen den beiden Spreizbolzen 40, 41 gebildeten Zwischenraum mittig durchgreift, wobei die lichte Weite zwischen den beiden Spreizbolzen 40, 41 größer ist als der Durchmesser der Verjüngung 48 des Schafts der Spannschraube 45.

In der Darstellung gemäß Fig. 8 sind nun die Bremsbacken 36, 37 weggelassen, so dass hier der sonst durch die Bremsbacken 36, 37 verdeckte Bereich der Spannschraube 45, insbesondere dessen Ausrichtung relativ zu den anderen Bauteilen der Blockiereinrichtung 24, sichtbar ist.

In den Fig. 9a bis 9c ist eine schematische Ansicht der mit den Spreizbolzen 40, 41 zusammenwirkenden Stirnkanten der Bremsbacken 36, 37 für drei verschiedene Betriebszustände gezeigt, womit das Funktionsprinzip der Blockiereinrichtung 24 verdeutlicht werden soll.

Im ersten Betriebszustand gemäß Fig. 9a befinden sich die Bremsbeläge 42, 43 der Bremsbacken 36, 37, wie es auch in den vorangehenden Fig. 2 bis 8 gezeigt war, in ihrer blockierenden Position, d.h. an der Bremstrommel 35 anliegend. Die beiden Spreizbolzen 40, 41 befinden sich in dem Zwischenraum zwischen den Stirnkanten der Bremsbacken 36, 37, ohne diese zu berühren. Das Freilauflager 34 der Bremstrommel 35 bewirkt, dass die Motorwelle 17 sich zwar in Öffnungsrichtung des an die Antriebseinrichtung 6 angeschlossenen Gangflügels 2 drehen lässt, eine Drehung in Schließrichtung jedoch gesperrt ist.

Durch eine Schließung des Standflügels 3 und die damit einhergehende Verlagerung des Übertragungselements 28 wird der Hebel 26 verschwenkt, womit auch die mit dem Hebel 26 verbundene Welle 44 entsprechend verschwenkt wird, so dass dann der in Fig. 9b gezeigte Betriebszustand vorliegt. Mit der Verdrehung der Welle 44, hier beispielsweise um 30° im Uhrzeigersinn, wie mit dem gebogenen Pfeil dargestellt, haben sich auch die in der Welle 44 verankerten Spreizbolzen 40, 41 entsprechend verlagert. Der in der Zeichnung obere Spreizbolzen 41 ist nach rechts verlagert und hat die in der Zeichnung rechte Bremsbacke 37 entsprechend nach rechts verschoben, wie mit dem geraden, nach rechts gerichteten Pfeil dargestellt. Analog hierzu ist der in der Zeichnung untere Spreizbolzen 40 nach links verlagert und hat die in der Zeichnung linke Bremsbacke 36 entsprechend nach links verschoben, wie mit dem geraden, nach links gerichteten Pfeil dargestellt. Da die Spannschraube 45 mit ihrem Gewindeschaft 49 unverändert in die rechte Bremsbacke 47 eingreift, ist die Spannfeder 47 entsprechend der Abstandsvergrößerung der Stirnkanten der Bremsbacken 36, 37 komprimiert. In diesem Betriebszustand sind die Bremsbeläge 42, 43 der Bremsbacken 36, 37 mit der Bremstrommel 35 nicht mehr in Kontakt, so dass eine ungehinderte Drehung der Motorwelle 17 in beiden Richtungen möglich ist.

Dies gilt auch für den in Fig. 9c gezeigten Betriebszustand. Im Unterschied zu dem in Fig. 9b gezeigten Betriebszustand ist nun der Hebel 26 mit der Welle 44 in die andere Richtung, d.h. im Gegenuhrzeigersinn verschwenkt, wie mit dem gebogenen Pfeil dargestellt. Der in der Zeichnung obere Spreizbolzen 41 ist nach links verlagert und hat die in der Zeichnung linke Bremsbacke 36 entsprechend nach links verschoben, wie mit dem geraden, nach links gerichteten Pfeil dargestellt. Analog hierzu ist der in der Zeichnung untere Spreizbolzen 40 nach rechts verlagert und hat die in der Zeichnung rechte Bremsbacke 37 entsprechend nach rechts verschoben, wie mit dem geraden, nach rechts gerichteten Pfeil dargestellt. Es wird hiermit verdeutlicht, dass ein Verschwenken des Hebels 26 in die eine Richtung bei der Blockiereinrichtung 24 denselben Effekt hat wie ein Verschwenken in die andere, entgegengesetzte Richtung. In der Praxis bedeutet dies, dass die mit der erfindungsgemäßen Blockiereinrichtung 24 ausgestattete Antriebseinrichtung 2 hinsichtlich des Anschlusses und der Bewegungsrichtung des Übertragungselements 28 eine hohe Flexibilität bietet.

**Liste der Referenzzeichen**

| | | | |
|---|---|---|---|
| 1 | Drehtüranlage | 28 | Übertragungselement |
| 2 | Gangflügel | 29 | Gehäuse |
| 3 | Standflügel | 30 | Lagerflansch |
| 4 | Beschlag | 31 | Aussparung |
| 5 | Türrahmen | 32 | Deckel |
| 6 | Antriebseinrichtung | 33 | Wellenende |
| 7 | Antriebseinrichtung | 34 | Freilauflager |
| 8 | Gehäuse | 35 | Bremstrommel |
| 9 | Gehäuse | 36 | Bremsbacke |
| 10 | Abtriebswelle | 37 | Bremsbacke |
| 11 | Abtriebswelle | 38 | Lager |
| 12 | Gleitarm | 39 | Lager |
| 13 | Gleitarm | 40 | Spreizbolzen |
| 14 | Gleitschiene | 41 | Spreizbolzen |
| 15 | Gleitschiene | 42 | Bremsbelag |
| 16 | Antriebsmotor | 43 | Bremsbelag |
| 17 | Motorwelle | 44 | Welle |
| 18 | Getriebe | 45 | Spannschraube |
| 19 | Lager | 46 | Schraubenkopf |
| 20 | Kraftübertragungselement | 47 | Spannfeder |
| 21 | Federteller | 48 | Verjüngung |
| 22 | Zylinder | 49 | Gewindeschaft |
| 23 | Schließerfeder | | |
| 24 | Blockiereinrichtung | | |
| 25 | Anschlussflansch | | |
| 26 | Hebel | | |
| 27 | Ankopplungspunkt | | |

## Patentansprüche

1. Vorrichtung zur Regelung der Schließfolge einer zweiflügeligen Drehtüranlage (1), welche einen überschlagenden Gangflügel (2) und einen unterschlagenden Standflügel (3) aufweist, die jeweils mit einer Abtriebswelle (10, 11) einer Antriebseinrichtung (6, 7) wirkverbunden sind,
mit einer Blockiereinrichtung (24), durch welche der Gangflügel (2) abhängig von der Position des Standflügels (3) blockier- bzw. freigebbar ist, indem sie einen Ankopplungspunkt (27) für ein mechanisches Übertragungselement (28) aufweist,
wobei die Blockiereinrichtung (24), welche stirnseitig an einen Antriebsmotor (16) der Antriebseinrichtung (6) des Gangflügels (2) anschließt und mit einer Motorwelle (17) des Antriebsmotors (16) zusammenwirkt, auf die Motorwelle (17) der Antriebseinrichtung (6) des Gangflügels (2) einwirkt, indem sie eine mit der Motorwelle (17) über ein Freilauflager (34) gekoppelte Bremstrommel (35) aufweist, welche mit mindestens einem, die Bremstrommel (35) zumindest abschnittsweise umgreifenden, gegen die Bremstrommel (35) federbeaufschlagten Bremselement (36, 37) zusammenwirkt, und
wobei die Blockiereinrichtung (24) mindestens ein Spreizelement aufweist, welches mit dem Bremselement zusammenwirkt, indem ein Verschwenken des Spreizelements das Bremselement von der Bremstrommel (35) lüftet,
**dadurch gekennzeichnet,**
**dass** das Spreizelement mindestens zwei Spreizbolzen (40, 41) umfasst, wobei die Spreizbolzen (40, 41) voneinander beabstandet angeordnet sind und die Mittellängsachsen der Spreizbolzen (40,41) zumindest annährend parallel zueinander angeordnet sind, und
**dass** der Schaft einer das Bremselement vorspannenden Spannschraube (45) zwischen den Spreizbolzen (40, 41) hindurchgreift.

2. Vorrichtung nach Anspruch 1,
**dadurch gekennzeichnet, dass** die Spreizbolzen (40, 41) an einer mit dem mechanischen Übertragungselement (28) wirkverbundenen Welle (44) parallel zu deren Drehachse angeordnet sind.

3. Vorrichtung nach Anspruch 2,
**dadurch gekennzeichnet, dass** die Spreizbolzen (40, 41) exzentrisch an der Welle (44) angeordnet sind.

4. Vorrichtung nach Anspruch 2 oder 3,
**dadurch gekennzeichnet, dass** die Welle (44) drehfest mit einem den Ankopplungspunkt (27) für das mechanische Übertragungselement (28) tragenden Hebel (26) verbunden ist.

5. Vorrichtung nach einem der Ansprüche 1-4, **dadurch gekennzeichnet, dass** der Schaft der Spannschraube (45) zumindest in dem zwischen den Spreizbolzen (40,41) hindurchgreifenden Bereich eine Verjüngung (48) aufweist.

## Claims

1. Device for controlling the closing sequence of a double-leaf swinging door system (1) which has an overlapping active leaf (2) and an underlapping passive leaf (3) which are each operatively connected to an output shaft (10, 11) of a drive device (6, 7), comprising a blocking device (24) by means of which the active leaf (2) can be blocked or released dependent on the position of the passive leaf (3) by virtue of said blocking device having a coupling point (27) for a mechanical transmission element (28),
wherein the blocking device (24), which has an end side adjoining a drive motor (16) of the drive device (6) of the active leaf (2) and interacts with a motor shaft (17) of the drive motor (16), acts on the motor shaft (17) of the drive device (6) of the active leaf (2) by virtue of said blocking device having a brake drum (35) which is coupled to the motor shaft (17) via a freewheel bearing (34) and which interacts with at least one brake element (36, 37) which engages around the brake drum (35) at least in certain portions and which is spring-loaded towards the brake drum (35), and wherein the blocking device (24) has at least one spreading element which interacts with the brake element by virtue of a pivoting movement of the spreading element lifting the brake element from the brake drum (35),
**characterized**
**in that** the spreading element comprises at least two spreading bolts (40, 41), wherein the spreading bolts (40, 41) are arranged at a spacing from one another and the centre longitudinal axes of the spreading bolts (40, 41) are arranged at least approximately parallel to one another, and
**in that** the shaft of a clamping screw (45) which prestresses the brake element engages through between the spreading bolts (40, 41).

2. Device according to Claim 1,
**characterized in that** the spreading bolts (40, 41) are arranged on a shaft (44), parallel to its axis of rotation, said shaft being operatively connected to the mechanical transmission element (28).

3. Device according to Claim 2,
**characterized in that** the spreading bolts (40, 41) are arranged eccentrically on the shaft (44).

4. Device according to Claim 2 or 3,
**characterized in that** the shaft (44) is connected for conjoint rotation to a lever (26) which bears the coupling point (27) for the mechanical transmission element (28).

5. Device according to one of Claims 1-4,
**characterized in that** the shaft of the clamping screw (45) has a taper (48) at least in the region in which it engages through between the spreading bolts (40, 41).

## Revendications

1. Dispositif de régulation de la séquence de fermeture d'une installation de porte rotative à deux battants (1) qui présente un battant ouvrant (2) passant au-dessus et un battant suivant (3) passant en dessous, qui sont à chaque fois en liaison fonctionnelle avec un arbre de prise de force (10, 11) d'un dispositif d'entraînement (6, 7),
comprenant un dispositif de blocage (24) par le biais duquel le battant ouvrant (2) peut être bloqué ou libéré en fonction de la position du battant suivant (3), par le fait qu'il présente un point d'accouplement (27) pour un élément de transmission mécanique (28),
le dispositif de blocage (24), qui se raccorde du côté frontal à un moteur d'entraînement (16) du dispositif d'entraînement (6) du battant ouvrant (2) et qui coopère avec un arbre de moteur (17) du moteur d'entraînement (16), agissant sur l'arbre de moteur (17) du dispositif d'entraînement (6) du battant ouvrant (2) par le fait qu'il présente un tambour de frein (35) accouplé à l'arbre de moteur (17) par le biais d'un palier à roue libre (34), lequel tambour de frein coopère avec au moins un élément de frein (36, 37) sollicité par un ressort contre le tambour de frein (35) et venant en prise au moins en partie sur le pourtour avec le tambour de frein (35), et le dispositif de blocage (24) présentant au moins un élément d'écartement qui coopère avec l'élément de frein par le fait qu'un pivotement de l'élément d'écartement soulève l'élément de frein du tambour de frein (35), **caractérisé en ce que**
l'élément d'écartement comprend au moins deux boulons d'écartement (40, 41), les boulons d'écartement (40, 41) étant disposés à distance l'un de l'autre et les axes médians longitudinaux des boulons d'écartement (40, 41) étant disposés au moins approximativement parallèlement l'un à l'autre et
**en ce que** la tige d'une vis de serrage (45) qui précontraint l'élément de frein s'engage entre les boulons d'écartement (40, 41).

2. Dispositif selon la revendication 1,
**caractérisé en ce que** les boulons d'écartement (40, 41) sont disposés au niveau d'une tige (44) en liaison fonctionnelle avec l'élément de transmission mécanique (28), parallèlement à son axe de rotation.

3. Dispositif selon la revendication 2,
**caractérisé en ce que** les boulons d'écartement (40, 41) sont disposés de manière excentrique sur la tige (44).

4. Dispositif selon la revendication 2 ou 3,
**caractérisé en ce que** la tige (44) est connectée de manière solidaire en rotation à un levier (26) portant le point d'accouplement (27) pour l'élément de transfert mécanique (28).

5. Dispositif selon l'une quelconque des revendications 1 à 4,
**caractérisé en ce que** la tige de la vis de serrage (45) présente un rétrécissement (46) au moins dans la région s'engageant entre les boulons d'écartement (40, 41).
